# DEMANDE DE BREVET EUROPEEN

(11) **EP 4 685 815 A1**
(43) Date de publication de la demande: **28.01.2026**
(21) Numéro de dépôt: 25188891.3
(22) Date de dépôt: 10.07.2025
(51) Int. Cl.: G21D 9/00, F01K 17/02, G21D 1/00

(54) **INSTALLATION DE COGENERATION ELECTRONUCLEAIRE A REACTEUR A EAU LEGERE (REL) A CYCLE DE STOCKAGE THERMIQUE RELIE A UN RESEAU DE CHALEUR ET AGENCE EN PARALLELE THERMIQUE DU CYCLE DE CONVERSION DU REACTEUR**

(30) Priorité: 25.07.2024 FR 2408233
(71) Demandeur: Commissariat à l'Energie Atomique et aux Energies Alternatives, 75015 Paris (FR)
(72) Inventeur: AMPHOUX, Philippe, 13115 SAINT PAUL LEZ DURANCE (FR); CATHALAU, Stéphane, 13115 SAINT PAUL LEZ DURANCE (FR)
(74) Mandataire: Ipsilon

(57) **Abrégé**

L'invention consiste essentiellement à utiliser une boucle de stockage thermique (13) en parallèle thermique avec le circuit secondaire (5) d'un réacteur nucléaire.

## Description

### Domaine technique

La présente invention concerne le domaine des réacteurs nucléaires à eau légère (REL), notamment à eau pressurisée (REP).

Plus particulièrement, l'invention a trait aux installations de cogénération comprenant de tels réacteurs nucléaires. Par « cogénération », on entend ici et dans le cadre de l'invention, la production simultanée ou non d'électricité et de chaleur utile.

L'invention a pour objectif principal d'améliorer à la fois l'économie d'une centrale nucléaire et de contribuer à la décarbonation du marché de la chaleur.

Bien que décrite en référence à un réacteur nucléaire à eau pressurisée, l'invention s'applique à tout réacteur nucléaire avec cycle thermodynamique indirect de la famille des réacteurs dits de deuxième, troisième, quatrième génération (GEN IV). Elle s'applique en particulier aux réacteurs nucléaires à neutrons rapides refroidis avec du métal liquide, notamment du sodium liquide dit RNR-Na ou SFR (acronyme anglais de « Sodium Fast Reactor ») et qui font partie de la famille des réacteurs de GEN IV.

### Technique antérieure

Dans un contexte de transition climatique et énergétique, l'industrie du nucléaire doit relever plusieurs challenges pour le futur. En effet, pour répondre aux enjeux énergétiques et sociétaux de demain, il sera opportun de concevoir des réacteurs nucléaires qui permettent:
- de limiter le besoin en source froide liquide dite « environnementale » (rivières, fleuves, mer) et les rejets associés dans l'environnement ;
- d'être plus flexibles et donc, plus complémentaires des autres énergies dites renouvelables (ENR), pour répondre à la demande fluctuante en électricité et à l'intermittence des ENR ;
- de décarboner les procédés en fournissant de la chaleur aux industries consommatrices (dessalement, réseaux de chaleur, hydrogène, chimie...) tout en augmentant l'efficacité énergétique;
- de capturer le CO₂ atmosphérique pour limiter les effets du réchauffement climatique et contribuer à la fermeture du cycle du carbone en tant que source de carbone pour des procédés industriels;
et ce, sans dégrader la rentabilité de l'installation, soit en profitant économiquement des nouveaux services rendus, soit en augmentant significativement la quantité d'électricité produite en journée.

Dans la filière REP classique, les réacteurs sont classés par grandes familles d'usages :
- les réacteurs dits électrogènes qui sont dédiés uniquement à la production d'électricité;
- les réacteurs dits calogènes qui sont dédiés uniquement à la production de chaleur ;
- les réacteurs dits de cogénération, dédiés à la fois à la production d'électricité et de chaleur, de manière simultanée ou non.

Comme détaillé dans [1], le principe de la cogénération à partir d'un réacteur nucléaire consiste à modifier la conception du cycle de conversion d'énergie afin que la chaleur soit libérée à la source froide à une température qui permette une valorisation. En effet, la limitation du réchauffement climatique passe par une minimisation des pertes de chaleur à tous niveaux et en particulier, au niveau de la source froide d'une installation thermodynamique. Cet objectif de cogénération devient d'autant plus pertinent pour un réacteur nucléaire que la chaleur industrielle ou domestique est souvent obtenue traditionnellement en brûlant des combustibles fossiles responsables d'émissions de gaz à effet de serre.

Par ailleurs, l'économie d'un réacteur nucléaire est très capitalistique et donc, majoritairement basée sur l'amortissement de l'investissement initial du réacteur.

Une fois l'investissement réalisé, il est primordial de chercher à faire fonctionner le réacteur avec un taux de charge à pleine puissance s'approchant au maximum de ses capacités.

Les réacteurs nucléaires purement électrogènes, du fait que l'électricité ne se stocke pas massivement, doivent suivre les variations de charge de puissance appelées sur le réseau électrique. Ils ne fonctionnement donc pas en permanence à 100% de leur capacité.

En moyenne en France par exemple, le taux de charge à pleine puissance d'un réacteur nucléaire sur le parc français est de 73 % alors que son taux de disponibilité à pleine puissance est de 85% environ.

Il existe donc une capacité de production non exploitée de l'ordre de 10 à 12 % en moyenne.

La figure 1 montre une courbe de charge de réacteurs du parc-électro nucléaire en France, situés sur différents sites (SITES 1, 2, 3) sur quelques jours de fonctionnement mettant en évidence les variations de charge et donc de fonctionnement du réacteur entre 100% de puissance et le minimum technique à environ 20%.

Il existe donc un besoin général d'utiliser cette capacité inexploitée pour contribuer à améliorer significativement l'économie des réacteurs nucléaires tout en contribuant à la décarbonation du système énergétique avec notamment la cogénération, c'est-à-dire la production et la fourniture conjointe de chaleur en plus de l'électricité.

La chaleur est le premier usage énergétique en France et représente 45% de l'énergie finale consommée avec 669 TWh en 2020. La décarbonation de la production de cette chaleur, aujourd'hui produite à 60 % par des énergies fossiles, est un enjeu majeur de la décarbonation du mix énergétique français : [2]. A l'échelle mondiale, la chaleur est carbonée à plus de 90%: [3].

Le marché de la chaleur peut se répartir en trois grandes classes dont chacune d'entre elles est liée au service rendu [4]:
- une première classe, dite « eau surchauffée et vapeur » jusqu'à environ 250 °C, c'est la classe des réseaux de chaleur pour le conditionnement des bâtiments, des besoins industriels en vapeur basse température ou des procédés ayant besoin de vaporisation (séchage, déshydratation, ...) ;
- une deuxième classe dite « chimique », où la chaleur est principalement consommée par l'enthalpie de réactions chimiques ;
- une troisième classe dite « minérale », où la chaleur supérieure à -1000°C est utilisée pour faire fondre des solides et/ou pour entraîner des réactions chimiques entre ces solides (chaux, ciment, frittage de minerai, fabrication de coke, verrerie et métallurgie).

La publication [5] indique différents exemples de procédés susceptibles d'être concernés en fonction du niveau de chaleur requis :
- première classe : le raffinage pétrolier, la production de pétrole de schiste et de sables bitumineux, la production de pâtes et papiers, le dessalement d'eau de mer, le chauffage urbain ;
- deuxième classe : la fabrication directe d'aciers, la production d'hydrogène thermochimique, l'électrolyse de vapeur, le reformage de méthane, la pétrochimie (éthylène, styrène) ;
- troisième classe : la fabrication de verres et de ciments.

En utilisant la chaleur produite par réacteur de type REP, typiquement à environ 300 °C, ou de type RNR, typiquement à environ 550 °C, il est donc possible de contribuer à décarboner de manière significative des écosystèmes industriels. Il apparaît néanmoins que certaines applications auront besoin de températures supérieures à 300 °C. Dans ce cas, l'utilisation de la chaleur nucléaire pourra contribuer sous forme de préchauffage, et un complément par électricité permettra notamment de répondre au besoin. Dans ce cas, l'utilisation de la chaleur nucléaire aura contribué à améliorer significativement l'efficacité énergétique globale.

Il existe donc un besoin pour améliorer encore les installations de cogénération nucléaire, afin de permettre à la fois de faire fonctionner le(s) réacteur(s) de l'installation au maximum de ses(leurs) capacités à pleine puissance, même quand le réseau électrique n'a pas autant de besoin que ce que le(s) réacteur(s) peu(ven)t produire, et de répondre aux besoins de décarbonation de la chaleur industrielle.

La Demanderesse a déjà proposé dans les demandes de brevet WO2023/078825A1 et FR3128813A1 des solutions à boucle de stockage thermique dans une installation nucléaire, qui permettent de décorréler le fonctionnement du ou des réacteurs nucléaires de l'installation de celui du fonctionnement du réseau électrique qui doit s'adapter aux variations de charge. Grâce à cela, le couple constitué par une boucle de stockage thermique et le système de conversion d'énergie (cycle de Rankine), sert à déplacer dans le temps la puissance thermique produite par le(s) réacteur(s) nucléaire(s) en puissance électrique appelée par le réseau. Autrement dit, la boucle de stockage thermique permet de décorréler le fonctionnement du réacteur que l'on va chercher à faire fonctionner au maximum de ses capacités, du besoin en électricité sur le réseau qui doit suivre les appels de charges.

On a représenté à la figure 2 une configuration optimale selon la demande FR3128813A1 avec un réacteur nucléaire à eau pressurisée (REP).

Le circuit primaire 1 est un circuit fluidique en boucle fermée comprenant principalement le cœur du réacteur 2, au moins un générateur de vapeur (GV), en tant qu'échangeur dit échangeur primaire 3 et une pompe hydraulique 4 pour faire circuler le fluide caloporteur qui est de l'eau maintenue à l'état liquide dans la plage de fonctionnement en température du réacteur, typiquement autour des 320°C-330°C en fonctionnement normal. On ne décrit pas ici les autres équipements, tels qu'un pressuriseur et l'ensemble des dispositifs permettant d'assurer le fonctionnement dans les conditions de sûreté requises.

Ainsi, l'eau sous haute pression du circuit primaire, prélève l'énergie fournie, sous forme de chaleur, par la fission des noyaux d'uranium, dans le cœur du réacteur 1.

Ensuite, cette eau sous haute pression et haute température, typiquement 155 bars et 320°C-330 °C, entre dans l'échangeur intermédiaire 3 et transmet son énergie à un circuit secondaire 5, lui aussi utilisant de l'eau sous pression comme fluide caloporteur en boucle fermée.

Ce circuit secondaire 5 comprend l'échangeur intermédiaire 3, une turbine 6 comprenant un corps haute pression 60 et un corps basse pression 61, un condenseur 7 et une pompe hydraulique 8 pour faire circuler l'eau sous forme de vapeur ou liquide en tant que fluide caloporteur.

Ainsi, dans ce circuit secondaire 5, l'eau sous forme de vapeur à haute pression, typiquement à environ 70 bars, est détendue dans le corps haute pression de la turbine, puis surchauffée avant de poursuivre sa détente dans les corps basse pression 61. La turbine entraîne un alternateur 9 qui produit l'électricité.

Une boucle de stockage thermique 13 est agencée entre le circuit primaire 1 et le circuit secondaire 5 ainsi qu'un système de capture de CO₂ avec en by-pass un dispositif aéroréfrigérant à air sec 20.

La boucle de stockage thermique 13 est un circuit fluidique en boucle fermée dans lequel un fluide caloporteur circule depuis l'échangeur intermédiaire 3 du circuit primaire de réacteur jusqu'à un réservoir chaud 14, puis dans un générateur de vapeur 16 et dans un réservoir froid 15 pour revenir à l'échangeur intermédiaire 3.

La circulation du fluide caloporteur au sein de la boucle 13 est assurée par une pompe hydraulique 17 en aval du réservoir chaud 14 et une pompe hydraulique 18 en aval du réservoir froid 18.

Les branches fluidiques de la boucle 13 sont chacune constituées par une conduite de section cylindrique, aux parois métalliques, résistantes aux agressions chimiques du fluide caloporteur à hautes températures, typiquement au-dessus de 300°C, et qui est calorifugée par l'extérieur avec un isolant haute température. Le diamètre d'une conduite est calculé pour permettre d'évacuer toute la puissance thermique avec une vitesse d'écoulement limite maximale admissible du fluide caloporteur, typiquement de l'ordre de 5 à 10 m/s.

Le réservoir chaud 14 permet de contenir le fluide caloporteur, de stocker toute la chaleur récupérée depuis l'échangeur intermédiaire 3 et d'alimenter en fluide caloporteur le générateur de vapeur 16. Le réservoir chaud 14 peut être de forme cylindrique dont les parois sont en métal résistant aux agressions chimiques du fluide caloporteur à hautes températures, typiquement au-dessus de 300°C et est revêtu d'une couche isolante haute température externe permettant de limiter les déperditions thermiques. Le dimensionnement (volume utile de stockage) du réservoir chaud 14 dépend des caractéristiques du fluide caloporteur utilisé : il doit lui permettre de stocker au plus l'intégralité de la chaleur produite par le réacteur nucléaire sur une période de 24h heures glissante. Pour des raisons de sécurité, le réservoir chaud 14 se trouve à distance, typiquement à une distance estimée de manière préliminaire de 60 m de l'enceinte du réacteur avec un talus intermédiaire. Le réservoir 14 peut être équipé d'un système de préchauffage du fluide caloporteur pour garantir le maintien du fluide à l'état liquide et/ou d'un système de mesure de niveau avec report d'alarme et/ou d'une surverse de sécurité raccordée directement au réservoir froid 15.

Le générateur de vapeur 16 produit la vapeur pour les turbines 60, 61, ce qui est caractéristique d'un cycle de Rankine avec les modalités de fonctionnement d'un cycle électrogène de l'installation et doit pouvoir fonctionner suivant les besoins de réseau électrique 21. Le générateur de vapeur 16 est typiquement dimensionné pour évacuer 1,5 fois la puissance du réacteur nucléaire. On précise que les turbines 6, 60, 61 sont dimensionnées à partir du débit de pointe de vapeur produit par le générateur de vapeur 16.

La pompe hydraulique 17, tout comme la pompe hydraulique 18, est conçue pour fonctionner au moins au coefficient de disponibilité K_{d} du réacteur nucléaire et doit pouvoir fonctionner suivant les fluctuations des besoins en électricité du réseau électrique 21 auquel est relié électriquement l'alternateur 9 du réacteur nucléaire. Le débit de la pompe 17 ou 18 doit permettre, compte tenu de la capacité calorifique du fluide caloporteur et du dimensionnement du générateur de vapeur 16, d'alimenter en fluide caloporteur ce dernier avec un débit permettant de répondre aux appels de puissance du réseau électrique 21. Chacune des pompes 17, 18 a des parois métalliques résistant aux agressions chimiques du fluide caloporteur à hautes températures, typiquement au-dessus de 300°C. Plusieurs pompes 17 ou 18 peuvent être positionnées en parallèle pour répartir le débit de pompage et on peut prévoir, pour des raisons de sûreté, une pompe en redondance.

Le réservoir froid 15 a sensiblement le même volume de stockage de caloporteur que le réservoir chaud 14, récupéré depuis le générateur de vapeur 16. Le réservoir froid 15 peut être de forme cylindrique dont les parois sont en métal résistant aux agressions chimiques du fluide caloporteur à hautes températures, typiquement au-dessus de 300°C et est revêtu d'une couche isolante haute température externe permettant de limiter les déperditions thermiques. Le dimensionnement (volume utile de stockage) du réservoir froid 15 dépend des caractéristiques du fluide caloporteur utilisé : il doit lui permettre de stocker au plus l'intégralité de la chaleur produite par le réacteur nucléaire sur une période de 24 heures glissante. Pour des raisons de sécurité, le réservoir froid 15 se trouve à distance, typiquement à une distance estimée de manière préliminaire de 60 m de l'enceinte du réacteur avec un talus intermédiaire. Le réservoir 15 peut être équipé d'un système de préchauffage du fluide caloporteur pour garantir le maintien du fluide à l'état liquide et/ou d'un système de mesure de niveau avec report d'alarme et/ou d'une surverse de sécurité raccordée directement au réservoir chaud 14.

Le fluide caloporteur est de type sel fondu pour rester en phase liquide sur une gamme de températures allant de 100°C à 350° avec une marge de 40°C par rapport à la température maximale en fonctionnement. De manière préférentielle, le sel sera de la composition chimique suivante : 53 % NaNO₃, 40 % NaNO₂, 7 % KNO₃ (sel HITEC^{®}).

Le volume total de sel contenu dans la boucle fermée 13 est égal au volume total du réservoir froid 15 et du volume contenu dans les branches/conduites fluidiques de la boucle 13 pour éviter tout débordement ou mise en charge en fonctionnement.

Le réseau électrique 21 relié à l'alternateur 9 vise à transporter et distribuer l'électricité aux usagers finaux en fonction de leur besoin. Il s'agit d'un réseau électrique haute tension fonctionnant suivant les appels de puissance liés aux usages de l'électricité, qui doit pouvoir accepter la puissance électrique de pointe produite par l'installation de cogénération.

Cette installation de cogénération comprend en outre au moins une tour aéroréfrigérante 20 dite à air sec, c'est-à-dire fonctionnant par voie sèche, reliée en boucle fermée au condenseur 7 du circuit secondaire du réacteur. Cette tour aéroréfrigérante 20 va transférer la chaleur de l'eau condensée au condenseur 7 vers l'air ambiant.

La tour aéroréfrigérante 7 est dimensionnée pour évacuer la puissance thermique non consommée par les turbines 6, 60, 61 en amenant l'eau apportée depuis le condenseur 7 au plus bas niveau de température que l'air ambiant peut permettre en s'échauffant de manière sensible.

Bien que non représentée, la boucle fermée comprenant le condenseur 7 et la tour aéroréfrigérante à air sec 20 est équipée d'un système de pompage pour véhiculer le fluide caloporteur en son sein, ce système de pompage pouvant être directement intégré à la tour 20. Le fonctionnement de l'installation avec uniquement cette tour aéroréfrigérante 20 est un fonctionnement purement électrogène avec évacuation, au moyen de la tour aéroréfrigérante à air sec 20, de la puissance résiduelle non consommée par le système de conversion électrique 6, 9. Dans cette configuration, l'installation n'est pas à efficacité énergétique totale mais présente l'avantage important de produire plus d'électricité en journée qu'un réacteur REP selon l'état de l'art sans nécessiter de prélèvement ou de rejet d'eau liquide dans l'environnement.

Dans une configuration avantageuse, la tour aéroréfrigérante à air sec 20 peut être reliée en by-pass d'un raccordement à un système 22 de capture de CO₂ atmosphérique (DAC pour « Direct Air Capture ») ou de dessalement d'eau.

Ainsi, en cas d'arrêt du système de capture de CO₂ atmosphérique, l'installation fonctionne selon la configuration uniquement avec la tour aéroréfrigérante 20.

Le fonctionnement en cogénération avec fourniture de chaleur basse température pour le système de capture de CO₂ atmosphérique 22 vise à valoriser toute l'énergie thermique du réacteur non utilisée pour la production d'électricité. L'installation peut être qualifiée à efficacité énergétique totale.

En cas d'absence momentanée du besoin en chaleur pour ce réseau, l'installation revient dans la configuration de fonctionnement uniquement avec la tour aéroréfrigérante 20.

Typiquement, toute l'installation de cogénération est configurée pour avoir dans la boucle fermée intégrant le condenseur 7 et le système 22 de capture de CO₂ atmosphérique, une température T1 en entrée du condenseur d'au moins 60°C et une température T2 de sortie du condenseur 7 d'au moins 70°C avantageusement comprise entre 70 et 100°C.

Comme cela ressort, dans cette installation, tous les circuits fluidiques du réacteur nucléaire, la boucle fermée de stockage thermique, la tour aéroréfrigérante et le système de dessalement sont agencés en série thermique.

Cette configuration en série thermique présente trois inconvénients majeurs, comme suit:
- la valorisation de la chaleur vers un procédé industriel, à environ 95°C pour un système DAC ou à 70°C pour un système de dessalement, dépend du fonctionnement électrogène. Le procédé industriel en série aux bornes du condenseur du cycle de Rankine ne peut fonctionner que lorsque le cycle de conversion produit de l'électricité et doit en plus fonctionner suivant la charge appelée par le réseau électrique,
- le niveau de température de la chaleur fournie au procédé industriel est limité et ne permet pas de fournir une chaleur à un niveau de température très élevé, c'est-à-dire fournir les 300°C en sortie du circuit primaire, du fait de la conversion en électricité réalisée en amont (passage de la vapeur dans les turbines). Cela limite les niveaux de températures maximum pour la chaleur transmise à une centaine de degrés °C aux bornes du condenseur, température qui dépend de la pression de fonctionnement de ce dernier. Il n'est donc pas possible de répondre à des besoins thermiques de procédés industriels avec une température de l'ordre de 300°C,
- le rendement électrogène global de l'installation est réduit par rapport à une référence de l'ordre de 33% dans un réacteur REP purement électrogène, du fait d'un pincement d'échangeur supplémentaire généré par l'interposition du stockage thermique entre le réacteur et le cycle de conversion et d'un niveau de température requis pour alimenter les procédés aux bornes du condenseur supérieur à une température classique de source froide type (eau de mer ou eau de tour de refroidissement).

Par conséquent, il existe encore un besoin pour améliorer les installations de cogénération nucléaire, afin de permettre à la fois de faire fonctionner le(s) réacteur(s) de l'installation au maximum de ses(leurs) capacités à pleine puissance même quand le réseau électrique n'a pas autant de besoin que ce que le(s) réacteur(s) peu(ven)t produire et de répondre aux besoins de décarbonation de la chaleur industrielle, et ce en surmontant tout ou partie des inconvénients des installations selon les demandes de brevet WO2023/078825A1 et FR3128813A1.

Le but de l'invention est de répondre au moins partiellement à ce besoin.

### Exposé de l'invention

Pour ce faire, l'invention concerne, sous l'un de ses aspects, une installation de cogénération électronucléaire comprenant :
- au moins un réacteur nucléaire, notamment à eau pressurisée (REP) ou à eau bouillante (REB), comprenant :
   - un premier circuit fluidique, dit circuit primaire, comprenant au moins un générateur de vapeur en tant que premier échangeur de chaleur intermédiaire,
   - un deuxième circuit fluidique, dit circuit secondaire comprenant, au moins une turbine reliée au premier échangeur de chaleur intermédiaire, un premier condenseur relié à la turbine et au générateur de vapeur, pour refroidir la vapeur issue de la turbine et la retransformer en eau et la renvoyer dans le générateur de vapeur ;
   - un alternateur couplé mécaniquement à la turbine, destiné à être raccordé à un réseau électrique;
- un troisième circuit fluidique configuré en boucle fermée de stockage d'énergie thermique, dans lequel circule un fluide caloporteur comprenant :
   - au moins un deuxième condenseur, en tant que deuxième échangeur de chaleur intermédiaire;
   - au moins un échangeur de chaleur de sortie, relié en boucle fermée à un réseau de chaleur industriel;
   - au moins un premier réservoir dit réservoir chaud, relié au deuxième condenseur;
   - au moins une première pompe hydraulique reliée au réservoir chaud et à l'échangeur de chaleur de sortie ;
   - au moins un deuxième réservoir dit réservoir froid, relié à l'échangeur de chaleur de sortie;
   - au moins une deuxième pompe hydraulique reliée au réservoir froid et au deuxième condenseur;
- un système fluidique pour mettre en parallèle thermique le troisième circuit fluidique avec le deuxième circuit fluidique.

Selon un mode de réalisation avantageux, le système fluidique pour mettre en parallèle thermique le troisième circuit fluidique avec le deuxième circuit fluidique, comprend:
- un dispositif de répartition et de régulation de vapeur, relié en entrée au générateur de vapeur et en sortie à la fois à la turbine et au deuxième condenseur;
- un réservoir de collecte d'eau relié en entrée à la fois au premier condenseur et au deuxième condenseur et en sortie au générateur de vapeur;
- une troisième pompe reliée entre le réservoir de collecte d'eau et le générateur de vapeur.

Selon une variante avantageuse, le dispositif de répartition et de régulation de vapeur comprend deux vannes de régulation motorisées, dont une relie le générateur de vapeur à la turbine et l'autre relie le générateur de vapeur au deuxième condenseur.

Avantageusement, l'ouverture et la fermeture de la vanne reliant le générateur de vapeur à la turbine sont asservies à des consignes de régulation en fonction du suivi de charge du réacteur, tandis que l'ouverture et la fermeture de la vanne reliant le générateur de vapeur au deuxième condenseur sont asservies à des consignes de régulation en fonction du niveau du réservoir chaud.

De préférence, la température de l'eau au sein du réservoir de collecte est comprise entre 150°C et 200°C.

Avantageusement, la cuve de réacteur et le générateur de vapeur sont configurés en un réacteur modulaire de type SMR avec au moins un système de capture de dioxyde de carbone CO₂ atmosphérique et/ou de dessalement d'eau de mer relié en boucle fermée au condenseur du circuit secondaire du réacteur.

Selon un mode de réalisation avantageux, l'installation comprend un système de capteur de dioxyde de carbone CO₂ et/ou de dessalement d'eau de mer, ou tout autre système fonctionnant en cogénération avec un besoin en chaleur compatible avec la température aux bornes du condenseur, relié en boucle fermée au condenseur du circuit secondaire du réacteur. Ce mode permet de manière simultanée, de :
- faire fonctionner le réacteur à son taux de fonctionnement nominal de conception (K_{d}), aussi appelé coefficient de disponibilité et ce, indépendamment des appels de puissance du réseau électrique relié à l'alternateur ;
- valoriser au mieux, tout ou partie de l'énergie thermique produite par le réacteur pour assurer de nouveaux services non énergétiques (capture du CO₂ atmosphérique et/ou dessalement d'eau de mer);
- s'affranchir au moins partiellement d'un besoin d'alimentation en eau liquide en tant que source de refroidissement et des rejets associés pour contribuer au processus d'évacuation de l'énergie non valorisée.

En corollaire, cela permet d'améliorer la sûreté de l'installation par la mise à disposition d'un dispositif contribuant à l'Evacuation de la PUissance Résiduelle (EPUR) pour les périodes d'arrêt du réacteur.

Selon une variante avantageuse, l'installation comprend en outre un dispositif aéroréfrigérant à air sec relié en by-pass d'un raccordement au système de capteur de dioxyde de carbone CO₂ ou de dessalement d'eau de mer.

Selon une caractéristique de réalisation avantageuse, le dispositif aéroréfrigérant à air sec est une tour aéroréfrigérante à air sec.

L'invention consiste essentiellement à utiliser une boucle de stockage thermique en parallèle thermique avec le circuit secondaire d'un réacteur.

Autrement dit, au lieu de réaliser un couplage entre les circuits d'un réacteur nucléaire et une boucle de stockage thermique en série fluidique comme selon les demandes de brevet WO2023/078825A1 et FR3128813A1, on vient mettre la boucle de stockage thermique en parallèle du système de conversion d'énergie (cycle de Rankine).

Le dimensionnement des réservoirs froid et chaud de la boucle de stockage dépend du niveau de température requis. Le volume des réservoirs est avantageusement compris entre 1000 m³ et 30 000 m³, la faisabilité industrielle de tels réservoirs étant déjà acquise au vu de ce qui est pratiqué aujourd'hui dans d'autres domaines industriels.

Ces tours aéroréfrigérantes à air sec n'ont besoin d'aucune eau liquide pour le refroidissement, quel que soit le consommateur ou le besoin de chaleur.

Une installation permet de conserver l'avantage de ne pas rendre dépendant le fonctionnement du réacteur, des variations possibles d'appel de charge, comme selon les demandes de brevet WO2023/078825A1 et FR3128813A1.

Au final, une installation de cogénération nucléaire à réacteur nucléaire REP avec une boucle de stockage thermique en parallèle thermique du cycle de conversion d'énergie du réacteur selon l'invention présente de nombreux avantages majeurs par rapport à une installation selon les demandes de brevet WO2023/078825A1 et FR3128813A1, parmi lesquels on peut citer :
- ne pas rajouter un pincement d'échangeur entre le circuit primaire et la conversion d'énergie et donc, ne pas impacter le rendement thermodynamique,
- pouvoir fournir une chaleur vers des procédés industriels de manière indépendante des besoins du réseau électrique,
- fournir une chaleur à une température bien plus élevée que celle disponible aux bornes du condenseur.

Selon ce mode, la température T1 en entrée du condenseur est de préférence égale à au moins 60°C et la température T2 de sortie du condenseur de préférence égale à au moins 70°C, avantageusement comprise entre 70 et 100°C.

Avantageusement, chacun des réservoirs chaud et froid a un volume compris entre 1000 m³ et 30 000 m³et peuvent ne pas être situés sur le site de l'installation nucléaire.

Avantageusement encore, le fluide caloporteur de la boucle de stockage thermique est un sel fondu ou un mélange de sels fondus adapté pour rester en phase liquide sur une gamme de températures allant de 100°C à 350°C avec une marge de 40°C par rapport à la température maximale en fonctionnement de la boucle de stockage thermique.

De préférence, le fluide caloporteur a la composition chimique suivante :
45 % NaNO₂, 7 % KNO₃, 48% Ca(NO₃)₂ (sel HITEC-XL).

Selon une variante de réalisation avantageuse, la ou les turbines est(sont) exempte(s) de corps basse pression.

D'autres avantages et caractéristiques de l'invention ressortiront mieux à la lecture de la description détaillée d'exemples de mise en œuvre de l'invention faite à titre illustratif et non limitatif en référence aux figures suivantes.

### Brève description des dessins

[Fig 1] la figure 1 illustre une courbe de charge de réacteurs du parc-électro nucléaire en France, situés sur différents sites (SITES 1, 2, 3) sur quelques jours de fonctionnement.
[Fig 2] la figure 2 est une vue schématique d'une configuration d'une installation de cogénération selon la demande de brevet FR3128813A1, comprenant un réacteur à eau pressurisée (REP), une boucle de stockage thermique, un système de capture de CO₂ atmosphérique et un dispositif aéroréfrigérant à fonctionnement à air sec en bypass du système de capture de CO₂ atmosphérique.
[Fig 3] la figure 3 est une vue schématique d'une configuration d'une installation de cogénération selon l'invention, comprenant un réacteur à eau pressurisée (REP), une boucle de stockage thermique en parallèle thermique du système de conversion du réacteur, un système de capture de CO₂ atmosphérique et/ou un dispositif aéroréfrigérant à fonctionnement à air sec en bypass du système de capture de CO₂ atmosphérique.
[Fig 4] la figure 4 est une courbe de charge de réacteurs du parc-électro nucléaire en France, situés sur différents sites (SITES 1, 2, 3), telle qu'elle pourrait être sur quelques jours de fonctionnement avec un fonctionnement du réacteur selon l'invention.
[Fig 5] la figure 5 est une vue synoptique illustrant un mode de fonctionnement d'une installation selon la figure 3.

### Description détaillée

Dans l'ensemble de la présente demande, les termes « amont », « aval » sont à comprendre par référence au sens de circulation d'un fluide caloporteur au sein d'un des circuits fluidiques d'une installation de cogénération nucléaire selon l'invention.

Les figures 1 et 2 relatives à l'état de l'art ont déjà été détaillées en préambule, elles ne seront donc pas commentées ci-après.

Par soucis de clarté, un même élément selon l'invention et selon l'état de l'art est désigné par une même référence numérique dans l'ensemble des figures 1 à 5.

On ne détaille pas à nouveau toutes les différentes relations et fonction des éléments communs entre une installation de cogénération selon l'invention et une installation de cogénération avec boucle de stockage thermique selon l'état de l'art, telle qu'illustrée à la figure 2. Seuls certains des éléments sont à nouveau décrits.

L'installation de cogénération nucléaire selon l'invention illustré à la figure 3 comprend en sus des composants usuels d'une installation avec réacteur REP usuelle, une boucle de stockage thermique 13 en parallèle thermique du circuit secondaire 5 du réacteur.

La boucle de stockage thermique 13 est un circuit fluidique en boucle fermée dans lequel un fluide caloporteur circule depuis un condenseur en tant qu'échangeur intermédiaire 16 jusqu'à un réservoir chaud 14 puis dans un échangeur de chaleur de sortie 19 et dans un réservoir froid 15 pour revenir au condenseur 16.

La circulation du fluide caloporteur au sein de la boucle 13 est assurée par une pompe hydraulique 17 en aval du réservoir chaud 14 et une pompe hydraulique 18 en aval du réservoir froid 15.

Les branches fluidiques de la boucle 13 sont chacune constituées par une conduite de section cylindrique, aux parois métalliques, résistante aux agressions chimiques du fluide caloporteur à hautes températures, typiquement au-dessus de 300°C et qui est calorifugée par l'extérieur avec un isolant haute température. Le diamètre d'une conduite est calculé pour permettre d'évacuer toute la puissance thermique avec une vitesse d'écoulement limite maximale admissible du fluide caloporteur, typiquement de l'ordre de 5 à 10 m/s.

Le réservoir chaud 14 permet de contenir le fluide caloporteur, de stocker toute la chaleur récupérée depuis le condenseur 16 et d'alimenter en fluide caloporteur le condenseur 16. Le réservoir chaud 14 peut être de forme cylindrique dont les parois sont en métal résistant aux agressions chimiques du fluide caloporteur à hautes températures, typiquement au-dessus de 300°C et est revêtu d'une couche isolante haute température externe permettant de limiter les déperditions thermiques. Le dimensionnement (volume utile de stockage) du réservoir chaud 14 dépend des caractéristiques du fluide caloporteur utilisé : il doit lui permettre de stocker au plus l'intégralité de la chaleur produite par le réacteur nucléaire sur une période de 24 heures glissante. Pour des raisons de sécurité, le réservoir chaud 14 se trouve à distance, typiquement à une distance estimée de manière préliminaire de 60 m de l'enceinte du réacteur avec un talus intermédiaire. Le réservoir 14 peut être équipé d'un système de préchauffage du fluide caloporteur pour garantir le maintien du fluide à l'état liquide et/ou d'un système de mesure de niveau avec report d'alarme et/ou d'une surverse de sécurité raccordée directement au réservoir froid 15.

Le condenseur 16 transfère la chaleur contenue dans la vapeur produite dans le générateur de vapeur 3 au fluide caloporteur de la boucle. Cet échangeur intermédiaire 16 est un condenseur car la vapeur provenant du générateur de vapeur 3 cède son énergie en se condensant.

La pompe hydraulique 17, tout comme la pompe hydraulique 18, est conçue pour fonctionner au moins au coefficient de disponibilité K_{d} du réacteur nucléaire et doit pouvoir accepter les fluctuations des besoins en électricité du réseau électrique 21 auquel est relié électriquement l'alternateur 9 du réacteur nucléaire. Le débit de la pompe 17 ou 18 doit permettre, compte tenu de la capacité calorifique du fluide caloporteur et du dimensionnement du générateur de vapeur 16, d'alimenter en fluide caloporteur ce dernier avec un débit permettant de répondre aux appels de puissance du réseau électrique 21. Chacune des pompes 17, 18 a des parois métalliques résistant aux agressions chimiques du fluide caloporteur à hautes températures, typiquement au-dessus de 300°C. Plusieurs pompes 17 ou 18 peuvent être positionnées en parallèle pour répartir le débit de pompage et on peut prévoir pour des raisons de sûreté une pompe en redondance.

Le réservoir froid 15 a sensiblement le même volume de stockage de caloporteur que le réservoir chaud 14, récupéré depuis le condenseur 16. Le réservoir froid 15 peut être de forme cylindrique dont les parois sont en métal résistant aux agressions chimiques du fluide caloporteur à hautes températures, typiquement au-dessus de 300°C et est revêtu d'une couche isolante haute température externe permettant de limiter les déperditions thermiques. Le dimensionnement (volume utile de stockage) du réservoir froid 15 dépend des caractéristiques du fluide caloporteur utilisé : il doit lui permettre de stocker au plus l'intégralité de la chaleur produite par le réacteur nucléaire sur une période de 24 heures glissante. Pour des raisons de sécurité, le réservoir froid 15 se trouve à distance, typiquement à une distance estimée de manière préliminaire de 60 m de l'enceinte du réacteur avec un talus intermédiaire. Le réservoir 15 peut être équipé d'un système de préchauffage du fluide caloporteur pour garantir le maintien du fluide à l'état liquide et/ou d'un système de mesure de niveau avec report d'alarme et/ou d'une surverse de sécurité raccordée directement au réservoir chaud 14.

L'échangeur de sortie 19 transfère la chaleur contenue dans le fluide caloporteur de la boucle 13 au fluide caloporteur d'un réseau de chaleur industriel (eau) 30. Si le réseau de chaleur industriel a besoin de vapeur alors ce composant 19 est un générateur de vapeur. Son dimensionnement dépend des caractéristiques du fluide caloporteur utilisé : il doit lui permettre de transférer au plus l'intégralité de la chaleur produite par le réacteur nucléaire sur une période de 24 heures glissante. Cette durée pourrait être adaptée au cas par cas en fonction des configurations réelles d'implantation et des besoins industriels du réseau de chaleur. En sortie de l'échangeur 19, l'eau ou la vapeur pour le réseau 30 peut être surchauffée à 240°C. Le fluide véhiculé peut donc être de la vapeur ou de l'eau surchauffée compte tenu de la nature des besoins industriels.

Le fluide caloporteur est de type sel fondu pour rester en phase liquide sur une gamme de températures allant de 160°C à 350° avec une marge de 40°C par rapport à la température maximale en fonctionnement). De manière préférentielle, le sel sera de la composition chimique suivante : 45 % NaNO₂, 7 % KNO₃ , 48% Ca(NO₃)₂ (sel HITEC-XL).

Le volume total de sel contenu dans la boucle fermée 13 est égal au volume total du réservoir froid 15 et du volume contenu dans les branches/conduites fluidiques de la boucle 13 pour éviter tout débordement ou mise en charge en fonctionnement.

Le réseau électrique 21 relié à l'alternateur 9 vise à transporter et distribuer l'électricité aux usagers finaux en fonction de leur besoin. Il s'agit d'un réseau électrique haute tension fonctionnant suivant les appels de puissance liés aux usages de l'électricité, qui doit pouvoir accepter la puissance électrique de pointe produite par l'installation de cogénération.

L'installation de cogénération comprend au moins une tour aéroréfrigérante 20 dite à air sec, c'est-à-dire fonctionnant par voie sèche, reliée en boucle fermée au condenseur 7 du circuit secondaire du réacteur.

Cette tour aéroréfrigérante 20 va transférer la chaleur de l'eau condensée au condenseur 7 vers l'air ambiant.

La tour aéroréfrigérante 7 est dimensionnée pour évacuer la puissance thermique non consommée par les turbines 6, 60, 61 en refroidissant l'eau apportée depuis le condenseur 7 et réchauffant l'air ambiant.

Bien que non représentée, la boucle fermée comprenant le condenseur 7 et la tour aéroréfrigérante à air sec 20 est équipée d'un système de pompage pour véhiculer le fluide caloporteur en son sein, ce système de pompage pouvant être directement intégré à la tour 20.

La tour aéroréfrigérante à air sec 20 peut être reliée en by pass d'un raccordement à un système 22 de capture de CO₂ atmosphérique.

Typiquement, toute l'installation de cogénération est avantageusement configurée pour avoir dans la boucle fermée intégrant le condenseur 7 et le système 22 de capture de CO₂ atmosphérique, une température T1 en entrée du condenseur d'au moins 60°C et une température T2 de sortie du condenseur 7 d'au moins 70°C avantageusement comprise entre 70 et 100°C.

Selon l'invention, un système fluidique 50 permet de mettre en parallèle thermique le circuit secondaire 5 du réacteur avec la boucle de stockage thermique 13.

Ce système 50 comprend tout d'abord un dispositif 51 de répartition et de régulation de vapeur, relié en entrée au générateur de vapeur 3 et en sortie, à la fois à la turbine 6 et au condenseur 16 de la boucle de stockage thermique. Ce dispositif 51 a donc pour fonction de répartir la vapeur produite par le générateur de vapeur 3 entre les besoins de production électriques (Cycle de Rankine 5) et thermiques (boucle de stockage 3 en série avec le réseau de chaleur 50).

Avantageusement, ce dispositif 51 de répartition et de régulation de vapeur comprend deux vannes de régulation motorisées, dont une relie le générateur de vapeur 3 à la turbine 6, et l'autre relie le générateur de vapeur 3 au condenseur 16 de la boucle de stockage thermique.

Le système 50 comprend également un réservoir 52 de collecte d'eau relié en entrée à la fois au condenseur 7 du circuit 5 et au condenseur 16 de la boucle de stockage 13 et en sortie, au générateur de vapeur 3. Ce réservoir 52 a donc pour fonction de collecter des eaux arrivant du cycle de conversion 5 et du condenseur 16 de la boucle 13 pour les renvoyer au générateur de vapeur 3. De préférence, ce réservoir 52 est de forme cylindrique et pressurisé à environ 20 Bars pour tenir la pression de maintien de l'eau de circuit du cycle de conversion 5 dont la température est à 150-200°C.

Une pompe 53 est disposée sur le circuit reliant le réservoir de collecte d'eau 52 et le générateur de vapeur 3 pour alimenter ce dernier en eau sous pression. Tout comme les pompes 17, 18, la pompe 53 est conçue pour fonctionner au moins au coefficient de disponibilité K_{d} du réacteur nucléaire. Le débit de la pompe 53 doit permettre, compte tenu de la capacité calorifique du fluide caloporteur eau, du différentiel de température aux bornes du générateur de vapeur 3 d'évacuer toute la puissance thermique du réacteur. Cette pompe 53 a des parois métalliques résistant aux agressions chimiques du fluide caloporteur à hautes températures, typiquement au-dessus de 300°C. Plusieurs pompes 53 peuvent être positionnées en parallèle pour répartir le débit de pompage et on peut prévoir pour des raisons de sûreté une pompe en redondance.

Avec un tel système 50, le principe de fonctionnement de l'installation, illustré à la figure 5, est le suivant :
- le réacteur nucléaire fonctionne de manière nominale et ne baisse la puissance que si le réservoir chaud 14 a atteint son niveau haut de remplissage,
- le remplissage des réservoirs 14, 15 s'effectue au fil du suivi de charge réseau. Différentes configurations techniques et modes de pilotages de l'installation selon l'invention sont possibles.

La figure 5 illustre un mode de pilotage qui permet de maximiser la production du réacteur nucléaire avec :
- la priorité donnée au réseau électrique 21 ;
- un remplissage des réservoirs de stockage thermique ;
- comme condition que, tant que les réservoirs n'ont pas atteint un niveau de remplissage suffisant, qui pourrait être en première approche de l'ordre de 80%, alors il y a adaptation du niveau de puissance du réacteur pour le suivi de charge électrique.

Selon ce mode de pilotage, l'ouverture et la fermeture de la vanne reliant le générateur de vapeur 3 à la turbine 6 sont asservies à des consignes de régulation en fonction du suivi de charge électrique du réacteur. L'ouverture et la fermeture de la vanne reliant le générateur de vapeur 3 au condenseur 16 de la boucle 13 sont asservies à des consignes de régulation en fonction du niveau du réservoir chaud 14.

L'invention n'est pas limitée aux exemples qui viennent d'être décrits ; on peut notamment combiner entre elles des caractéristiques des exemples illustrés au sein de variantes non illustrées.

D'autres variantes et modes de réalisation peuvent être envisagés sans pour autant sortir du cadre de l'invention.

Dans l'exemple illustré, le système 22 est un système de capture de CO₂. Mais on peut envisager également un système de dessalement d'eau de mer en plus ou à la place du système de capture de CO₂.

L'installation de cogénération nucléaire qui vient d'être décrite en relation avec un réacteur nucléaire à eau pressurisée peut tout-à-fait être mis en œuvre avec tous les réacteurs nucléaires à cycle thermodynamique indirect, pour lesquels le cycle de production de chaleur est séparé physiquement du cycle de conversion de l'énergie. On peut ainsi envisager un réacteur de deuxième, troisième, quatrième génération (GEN IV). Elle s'applique en particulier aux réacteurs nucléaires à neutrons rapides refroidis avec du métal liquide, notamment du sodium liquide dit RNR-Na ou SFR (acronyme anglais de « Sodium Fast Reactor ») et qui font partie de la famille des réacteurs de GEN IV.

Des installations avec un ou des réacteurs de type SMR notamment de type REP peuvent répondre aux besoins de décarbonation de l'industrie. A ce jour, la majorité des sites industriels (tels que les industries chimiques) utilisent des ressources fossiles et se sont engagés dans une démarche de décarbonation et de défossilisation.

Les SMR peuvent jouer un rôle pour répondre à ces objectifs en fournissant à la fois de l'électricité et de la chaleur au niveau de température qu'ils peuvent desservir modulo les pincements des échangeurs servant de barrière, c'est-à-dire 300°C environ pour un REP, 500°C environ pour un RNR, 600°C pour un MSR (acronyme anglais pour « Molten Salt Reactor ») et 750°C pour un HTR (acronyme anglais pour « High Temperature Reactor »).

Autrement dit, la mise en place d'un SMR fonctionnant en cogénération électricité/chaleur 300°C selon l'invention permettrait de répondre à la décarbonation de toute ou partie d'un site pétrochimique.

Avec une installation de cogénération selon l'invention, on peut envisager d'équiper des sites pétrochimiques produisant des molécules d'intérêts telles que les oléfines, le méthanol et les polymères.

### Liste des références citées

[1]: *"Améliorer l'efficacité énergétique en utilisant la cogénération dans la production d'électricité"* Jean-Marie Loiseaux, Henri Safa, Bernard Tamain, Réseau Sauvons le Climat.
[2]: Rapport Carbon 4 - Novembre 2022 - Chaleur renouvelable : la grande oubliée de la stratégie énergétique française.
[3]: International Energy Agency - CO2 emissions in 2022.
[4]: EUROPAIRS End User Requirement for Process heat applications with Innovative Reactors for Sustainable energy supply.
[5]: Nuclear cogeneration: civil nuclear energy in a low-carbon future, The Royal Society UK.

## Revendications

1. Installation de cogénération électronucléaire comprenant :
- au moins un réacteur nucléaire, notamment à eau pressurisée (REP) ou à eau bouillante (REB), comprenant :
• un premier circuit fluidique, dit circuit primaire (1), comprenant au moins un générateur de vapeur en tant que premier échangeur de chaleur intermédiaire (3),
• un deuxième circuit fluidique, dit circuit secondaire (5) comprenant, au moins une turbine (6, 60) reliée au premier échangeur de chaleur intermédiaire, un premier condenseur (7) relié à la turbine et au générateur de vapeur, pour refroidir la vapeur issue de la turbine et la retransformer en eau et la renvoyer dans le générateur de vapeur ;
• un alternateur (9) couplé mécaniquement à la turbine, destiné à être raccordé à un réseau électrique (21);
- un troisième circuit fluidique configuré en boucle fermée de stockage d'énergie thermique (13), dans lequel circule un fluide caloporteur comprenant :
• au moins un deuxième condenseur (16) en tant que deuxième échangeur de chaleur intermédiaire;
• au moins un échangeur de chaleur (19) de sortie, relié en boucle fermée à un réseau de chaleur industriel (30);
• au moins un premier réservoir dit réservoir chaud (14), relié au deuxième condenseur;
• au moins une première pompe hydraulique (17) reliée au réservoir chaud et à l'échangeur de chaleur de sortie ;
• au moins un deuxième réservoir dit réservoir froid (15), relié à l'échangeur de chaleur de sortie;
• au moins une deuxième pompe hydraulique (18) reliée au réservoir froid et au deuxième condenseur;
- un système fluidique (50) pour mettre en parallèle thermique le troisième circuit fluidique avec le deuxième circuit fluidique.

2. Installation de cogénération selon la revendication 1, le système fluidique (50) pour mettre en parallèle thermique le troisième circuit fluidique avec le deuxième circuit fluidique, comprenant :
- un dispositif (51) de répartition et de régulation de vapeur, relié en entrée au générateur de vapeur et en sortie à la fois à la turbine et au deuxième condenseur;
- un réservoir (52) de collecte d'eau relié en entrée à la fois au premier condenseur et au deuxième condenseur et en sortie au générateur de vapeur;
- une troisième pompe (53) reliée entre le réservoir de collecte d'eau et le générateur de vapeur.

3. Installation de cogénération selon la revendication 2, le dispositif (51) de répartition et de régulation de vapeur comprenant deux vannes de régulation motorisées, dont une relie le générateur de vapeur à la turbine et l'autre relie le générateur de vapeur au deuxième condenseur.

4. Installation de cogénération selon la revendication 3, l'ouverture et la fermeture de la vanne reliant le générateur de vapeur à la turbine étant asservies à des consignes de régulation en fonction du suivi de charge du réacteur, tandis que l'ouverture et la fermeture de la vanne reliant le générateur de vapeur au deuxième condenseur sont asservies à des consignes de régulation en fonction du niveau du réservoir chaud.

5. Installation de cogénération selon l'une des revendications 2 à 4, la température de l'eau au sein du réservoir de collecte étant comprise entre 150°C et 200°C.

6. Installation de cogénération selon l'une des revendications précédentes, la cuve de réacteur et le générateur de vapeur étant configurés en un réacteur modulaire (100) de type SMR.

7. Installation de cogénération selon l'une des revendications précédentes, comprenant au moins un système de capture de dioxyde de carbone CO₂ atmosphérique et/ou de dessalement d'eau de mer (22) ou tout autre système fonctionnant en cogénération avec un besoin en chaleur compatible avec la température aux bornes du condenseur, relié en boucle fermée au condenseur du circuit secondaire du réacteur.

8. Installation de cogénération selon la revendication 7, comprenant en outre un dispositif aéroréfrigérant à air sec (20) relié en by-pass d'un raccordement au système de capture de dioxyde de carbone CO₂ ou de dessalement d'eau de mer (22).

9. Installation de cogénération selon la revendication 8, le dispositif aéroréfrigérant à air sec étant une tour aéroréfrigérante à air sec.

10. Installation de cogénération selon l'une des revendications précédentes, la température T1 en entrée du condenseur (7) étant égale à au moins 60°C et la température T2 de sortie du condenseur (7) égale à au moins 70°C, avantageusement comprise entre 70 et 100°C.

11. Installation de cogénération selon l'une des revendications précédentes, chacun des réservoirs chaud et froid ayant un volume compris entre 1000 m³ et 30 000 m³.

12. Installation de cogénération selon l'une des revendications précédentes, le fluide caloporteur de la boucle de stockage thermique étant un sel fondu ou un mélange de sels fondus adapté pour rester en phase liquide sur une gamme de températures allant de 100°C à 350°C avec une marge de 40°C par rapport à la température maximale en fonctionnement de la boucle de stockage thermique.

13. Installation de cogénération selon l'une des revendications précédentes, la ou les turbines étant exempte(s) de corps basse pression.
